# EUROPÄISCHE PATENTSCHRIFT

(11) **EP 0 818 615 B1**
(45) Veröffentlichungstag und Bekanntmachung des Hinweises auf die Patenterteilung: **28.09.2011**
(21) Anmeldenummer: 97111254.5
(22) Anmeldetag: 04.07.1997
(51) Int. Cl.: F01N 3/28

(54) **Katalysatorgehäuse**
Catalyst housing
Boîtier de catalyseur

(30) Priorität: 10.07.1996 DE 19627705
(43) Veröffentlichungstag der Anmeldung: 14.01.1998
(73) Patentinhaber: Volkswagen Aktiengesellschaft, 38436 Wolfsburg (DE)
(72) Erfinder: Bauer, Helmut, 34314 Espenau (DE); Harsch, Werner, 34225 Baunatal (DE); Herden, Olaf, 34121 Kassel (DE); Siebert, Robert, 34225 Baunatal 4 (DE)
(74) Vertreter: Pohlmann, Bernd Michael

(56) Entgegenhaltungen:
- EP-A- 0 243 951
- EP-A- 0 263 893
- EP-A- 0 425 983
- EP-A- 0 681 095
- EP-A- 0 768 451
- US-A- 4 087 039
- US-A- 4 093 423
- US-A- 4 163 042
- US-A- 5 118 476

## Beschreibung

Die Erfindung betrifft ein Katalysatorgehäuse gemäß dem Oberbegriff des Anspruchs 1.

Katalysatorgehäuse, wie sie zu Anbindung eines Katalysators in Abgasanlagen von Verbrennungskraftmaschinen, insbesondere von Kraftfahrzeugen, zum Einsatz kommen, gibt es in vielfältigen Ausführungsformen, wobei sich zwei Systeme im Markt durchgesetzt haben. Gemäß dem ersten System wird ein mit einem katalytisch wirksamen Material beschichteter Monolith (keramische oder metallische Bauform) mit einer Blähmatte umwickelt, die die Aufgabe hat, den Monolithen zu lagern. Auf diese Blähmatte wird wiederum ein Blechmantel gelegt, der mit einer festgelegten Kraft gewickelt wird und hierdurch den Monolithen in Position hält. Dieser gespannte Blechmantel wird an den Stirnseiten geheftet, wodurch ein fester Sitz des Monolithen gewährleistetet ist. Stirnseitig werden Ein- und Ausgangstrichter angebracht, die entsprechend den Anforderungen (Anbindung des Auspuffrohrs) ausgerichtet sind. Das Anbringen erfolgt mittels einer Schweißrundnaht an den gewickelten Konverter. Nach Verschließen des Blechmantels mittels einer Schweißnaht erhält man den fertigen Wickelkonverter. Trotz der hohen Funktions- und Prozeßsicherheit dieses Wickelkonverters wurden im Serieneinsatz Schwachstellen festgestellt. Als nachteilig stellt sich zum einen das hohe Gewicht heraus und zum anderen eine stromungstechnisch oftmals ungünstige Anbindung der Trichter an die Monolithenflächen.

Eine weitere, am Markt befindliche Ausführungsform eines Katalysatorgehäuses, der Schalenkonverter, umgeht diese Nachteile. Im Gegensatz zum Wickelkonverter besteht der Schalenkonverter aus dem Monolith, einer getränkten Blähmatte und zwei Halbschalen (einer Ober- und einer Unterschale). Der Schalenkonverter hat jedoch eine mangelnde Prozeßsicherheit und auch die durch die Schalenform festgelegte Geometrie bereitet Schwierigkeiten bei der Anpassung an den Unterboden von Kraftfahrzeugen. Bei variablen Unterböden von Kraftfahrzeugen ist zudem eine Differenz in der Anbindung Rohr-Konverter durch eine komplizierte und somit kostenintensive Rohranpassung zu kompensieren.

Bei der Montage des Schalenkonverters wird die Blähmatte in eine organische Flüssigkeit getaucht, um sie leichter montieren zu können. Diese organische Flüssigkeit verdampft anschließend, so daß die Blähmatte sehr porös wird. Zudem dehnen sich bei der thermischen Belastung des Konverters die Konverterschalen im Gegensatz zu dem Monolithen sehr unterschiedlich aus, so daß für eine sichere Funktion des Schalenkonverters eine Fertigung mit sehr engen Toleranzen notwendig ist. Bei einer Nichteinhaltung der Toleranzen bekommt der Monolith nach der Inbetriebnahme des Kraftfahrzeuges Bewegungsfreiräume, die zum Ausfall des Katalysators führen können. Solche Katalysatorgehäuse-Anordnungen sind beispielsweise bekannt aus DE 42 23 648 C, DE 38 21 397 C, DE 38 11 224 C und DE 37 29 994 A.

Eine weitere Schwierigkeit bei der Herstellung des Katalysatorgehäuses ist die Anbindung des Trichters an den Gehäusekörper. Der Trichter, der die Aufgabe hat, die Durchmesserdifferenzen zwischen den Ein- bzw. Ausgangsrohr und dem Katalysatorkörper auszugleichen, soll zum einen für einen kontrollierten Abgasstrom sorgen und zum anderen die Blähmatte vor dem Auswaschen durch den pulsierenden Abgasstrom schützen. Hierfür wird üblicherweise der Trichterbund in einem 90°-Winkel zur Trichterachse angestellt, wie es beispielsweise aus der DE 34 30 398 A, Figur 5 bekannt ist.

Solche Trichter werden gewöhnlich aus einer Blechplatine durch Tiefziehen hergestellt, wobei jedoch zwei Nachteile auftreten. Zum einen benötigt man Blechplatinen mit einer hohen Dicke, um nach dem Tiefziehen einen noch schweißbaren Kleindurchmesser für die Anbindung des Abgasrohres zu erhalten. Der zweite Nachteil besteht in der 90°-Trichteranstellung zum Trichterbund, der mit dem Katalysatorgehäuse verschweißt wird. Hierbei kann es vorkommen, daß je nach Lage des Monolithendurchmessers in seinem Toleranzfeld und eventueller dezentraler Befestigung des Trichterbundes an dem Katalysatorgehäuse eine wirksame Monolithenfläche von bis zu 15 % verdeckt wird. Eine Verbesserung zeigt hier die Trichteranbindung gemäß Figur 1 der DE 34 30 398 A, in der nur einer geringe Überdeckung der wirksamen Monolithenstirnfläche vorliegt. Diese Anbindung erfordert jedoch eine hohe Präzision bei der Fertigung der Gehäuseteile und des Trichters, da sonst kein passgenaues Einschieben des Trichters in das Gehäuse möglich ist.

Dies wird noch problematischer durch die in der Figur 1 vorliegende Verschweißung von drei Blechlagen am Eingangstrichter.

Eine weitere Trichteranbindung ist aus der DE 34 30 399 A bekannt, in der der Großdurchmesser des Trichters über das Katalysatorgehäuse gefaltet wird. Dies ist jedoch ein sehr aufwendiges Verfahren und beseitigt nicht den Nachteil einer eventuellen Überdeckung der wirksamen Katalysatorstirnfläche.

Aus dem Dokument US 5,118,476 ist ein Katalysatorgehäuse für Abgasanlagen von Verbrennungskraftmaschinen bekannt mit einem rohrartigen Mittelteil und zwei Trichtern zur Anbindung des Gehäuses. Die Trichter sind mit ihrem Großdurchmesser mit dem Mittelteil verbunden. Der Mittelteil nimmt einen Katalysatorkern auf. Der Kleindurchmesser der Trichter ist mit einem Fluid zu- oder abführenden Teil verbindbar. Ferner ist aus der US 5,118,476 ein zweiteiliges Katalysatorgehäuse mit integrierten Trichtern bekannt, bei dem der Katalysatorkem im Überlappungsbereich der beiden Teile fixiert ist. Ferner ist aus der US 4,087,039 ein katalytischer Konverter mit einem dreiteiligen Gehäuse und einem Einlass und einem Auslasskonus sowie einem mittleren Tubusring bekannt. Ein Gehäuse für einen katalytischen Konverter mit einer Tubushülle und trichterartigen Endkappen ist in der EP 263 893 beschrieben.

Aufgabe der vorliegenden Erfindung ist es, ein Katalysatorgehäuse zu schaffen, welches zum einen ein geringes Gewicht und zum anderen eine günstige Abgasströmung aufweist.

Diese Aufgabe wird gelöst mit den Merkmalen des unabhängigen Patentanspruchs.

Die Unteransprüche zeigen besonders bevorzugte Ausführungsformen der Erfindung. Erfindungsgemäß wird als Eingangs- und/oder Ausgangstrichter des Katalysatorgehäuses anstelle eines tiefgezogenen Trichters ein sogenannter Rohrtrichter verwendet. D. h., die Rohteilgeometrie des Trichters ist ein Rohr. Das Rohr wird in einem Folgewerkzeug auf den erforderlichen Großdurchmesser aufgeweitet und den erforderlichen Kleindurchmesser eingezogen. Vorzugsweise geschieht das Einziehen des Rohres durch Einpressen (Hineinziehen) des Rohrtrichters in eine Matrize.

Für ein einfaches Fertigungsverfahren wird der Rohrtrichter in zwei Stufen gefertigt, wobei das Aufweiten des einen Endes auf das Einziehen erfolgt oder umgekehrt. Durch dieses Verfahren ist es möglich, das Rohteil (Halbzeug) mit der gerade notwendigen Dicke zu versehen, die für das Aufweiten notwendig ist.

Erfindungsgemäß hat der Trichter an seinem Großdurchmesser eine Materialdicke, die höchstens 90 % der Materialdicke an seinem Kleindurchmesser beträgt. Insbesondere beträgt die Materialdicke am Großdurchmesser höchstens 80 %. Vorteilhaft ist die Materialdicke am Großdurchmesser jedoch mindestens 40 % und insbesondere mindestens 60 % der Materialdicke am Kleindurchmesser, da sonst zum einen der Trichter wieder zu schwer wird und zum anderen die Schweißbarkeit entweder am Großdurchmesser oder am Kleindurchmesser problematisch wird. Mit dieser Dickenverteilung am Trichter ist es möglich, ihn zum einen gewichtsoptimiert und zum anderen gut schweißbar an seinen beiden Enden auszugestalten, so daß zum einen der separate Katalysatormantel problemlos an dem Großdurchmesser des Trichters und das separate Abgasrohr problemlos an dem Kleindurchmesser des Trichters angeschweißt werden können.

Im Gegensatz hierzu haben die Trichter gemäß dem Stand der Technik eine umgekehrte Gewichtsverteilung, d. h. der Großdurchmesser hat eine dickere Wandstärke als der Kleindurchmesser, wodurch diese Trichter wesentlich schwerer sind.

Durch die kombinierte Fertigung des Rohrtrichters durch Aufweiten des Großdurchmessers und Einziehen des Kleindurchmessers wird erreicht, daß zum einen das Trichtermaterial an seinem Großdurchmesser nicht zu dünn wird und zum anderen der Kleindurchmesser des Trichters eine nicht übermäßig hohe Materialdicke erhält. Außerdem wird bei dieser Fertigungsmethode eine mögliche Materialüberdehnung am Großdurchmesser vermieden. Mit der Fertigungsmethode des Einziehens und Aufweitens wird eine besonders günstige Wandstärkenverteilung wie auch Masseverteilung an den beiden Durchmessern des Trichters erreicht.

Um auch die Nachteile der Tichteranbindung an dem separaten Mittelteil des Katalysatorgehäuses zu vermeiden, wird das weite Ende des Trichters mit seiner Stirnseite an einer Anbindungsschräge des Mittelteils angesetzt und dort insbesondere durch Löten oder Schweißen verbunden. Ebenso kann auch das Mittelteil mit einer seiner Stirnseiten an einer Anbindungsschräge des Großdurchmessers des Trichters verbunden sein, wobei jedoch die erste Ausführungsform bevorzugt ist. Die Anbindungsschräge ist aus fertigungstechnischen Gründen vorzugsweise nach innen gerichtet. Hergestellt wird die Anbindungsschräge vorteilhaft durch Rollen.

Die Länge der Anbindungsschräge wird vorteilhaft so kurz wie möglich gehalten, d.h. so, daß innerhalb der zulässigen Fertigungstoleranzen für das Mittelteil und den Trichter ein lückenloses Verbinden der beiden Teile möglich ist. Vorteilhaft steht die Anbindungsschräge in einem Winkel von 10° bis 70° und insbesondere von 20° bis 50° zur Längsachse, da unter dieser Geometrie größere Fertigungstoleranzen bei noch kurzen Anbindungsschrägen möglich sind.

Das die Anbindungsschräge übergreifende Teil kann ebenfalls mit einer Anbindungsschräge ausgebildet sein, wobei diese dann entgegengesetzt (nach außen) gerichtet ist. Diese Anbindungsschräge hat vorteilhaft einen Winkel zur Längsachse ≤ dem Winkel der nach innen gerichteten Anbindungsschräge.

Durch die Anbindungsschräge wird vorteilhaft nicht nur eine Durchmessertoleranz am Trichter oder dem Mittelteil ausgeglichen, sondern auch gleichzeitig nahezu keine wirksame Monolithenfläche überdeckt, wobei außerdem noch die Trichtergeometrie (vergl. DE 34 30 398 und 34 30 399) vereinfacht ist.

Als Katalysatorkem kommen erfindungsgemäß vorzugsweise keramische oder metallische Monolithen zum Einsatz, wobei ein oder mehrere Monolithen in dem Mittelteil des Katalysatorgehäuses untergebracht sein können.

Ganz besonders bevorzugt ist das rohrartige Mittelteil, in dem sich der Katalysatorkern befindet, gewickelt, d. h. wird - wie eingangs beschrieben - aus einem Blechstreifen hergestellt, der den Katalysatorkem (mit einer den Katalysatorkem gegen das Mittelteil abstützenden Zwischenschicht, insbesondere Matte) umwickelt.

Erfindungsgemäß wird der oben beschriebene Trichter vorzugsweise einlaß- und auslaßseitig des Mittelteils angeordnet.

Die Erfindung wird im folgenden anhand eines Ausführungsbeispiels und Zeichnungen näher beschrieben.

Es zeigen
- Figur 1: ein Katalysatorgehäuse gemäß dem Stand der Technik;
- Figur 2: ein Katalysatorgehäuse mit Rohrtrichtern; und
- Figur 3: einen Schnitt durch den Mittelteil des Katalysatorgehäuses.

In Figur 1 ist der heute übliche Wickelkonverter 20 im Schnitt dargestellt, der aufgebaut ist aus einem Mittelteil 21 sowie einem Eingangstrichter 22 und einem Ausgangstrichter 23. Der Blechmantel 21 umschließt einen katalytisch beschichteten Monolithen 24 unter Zwischenlage einer Blähmatte 25.

Bei der Herstellung des Wickelkonverters 20 wird der katalytisch beschichtete Monolith 24 mit der Blähmatte 25 umwickelt, die die Aufgabe hat, den Monolithen 24 zu lagern. Auf die Blähmatte 25 wird anschließend der Blechmantel 21 gelegt und mit einer festgelegten Kraft über die Blähmatte gewickelt (gezogen). Hierdurch wird die Einheit gespannt. Der gespannte Blechmantel 21 wird danach an seinen Stirnseiten geheftet, wodurch ein fester Sitz des Monolithen 24 gewährleistet ist. In Folgeschritten werden aus Blechplatinen tiefgezogene Trichter 22, 23 an die Stirnseiten des Blechmantels 21 angesetzt und verschweißt 26. Zum Ausgleich von Toleranzen haben die Trichter 22, 23 Trichterbunde 27, 28, die in einem Winkel von ca. 90° zur Längsachse aufgestellt sind. Die Trichterbunde ergeben sich beim Tiefziehen der Trichter 20 bis 23 aus den entsprechenden Blechplatinen durch Einspannen des Platinenrandes.

Der Trichterrand 27 bzw. 28 hat entsprechend die größte Materialdicke der Trichter 22 bzw. 23, da hier nahezu kein Ziehen des Materials erfolgt. Diese Dicke übertrifft die Dicke der Kleindurchmesser 29 bzw. 30, da die Ausgangsdicke der Blechplatine derart gewählt sein muß, daß die Kleindurchmesser nach dem Tiefziehen eine noch schweißbare Dicke für das Fügen und Verschweißen mit dem Ein- bzw. Ausgangsrohr (nicht dargestellt) haben. Von fertigungstechnischer Seite besteht also das Problem, daß beim Tiefziehen die Wandstärke am Großdurchmesser gleich der Rohteilwandstärke (der Blechplatine) ist. Am Kleindurchmesser 29 bzw. 30 hingegen ist die Wandstärke durch die Verformung weit unter der Rohteilwandstärke. Da man aber auch am keinen Durchmesser eine Schweißverbindung realisieren muß, ist hier eine minimale Wandstärke erforderlich. Diese bestimmte minimale Wandstärke kann nur durch Veränderungen des Rohteilabmasses beeinflußt werden, so daß die Rohteilwandstärke und somit das Teilegewicht für die Fertigung erhöht werden muß, obwohl es für die Anbindung am Mittelteil nicht erforderlich ist.

Ein weiterer Nachteil besteht in der Trichteranstellung 27 bzw. 28, durch die es je nach radialer Lage des Monolithen 24 in seinen Toleranzfeld eine Verdeckung 31 von bis zu 15 % der Querschnittsfläche F des Monolithen 24 kommen kann.

Diese Nachteile werden mit dem erfindungsgemäßen Katalysatorgehäuse 10 (Figur 2) vermieden. Für den Eingangstrichter 2 wie auch den Ausgangstrichter 3 kommen Rohrtrichter zum Einsatz, deren Rohteilgeometrie ein Rohr ist. Dieses Rohr wird in zwei Fertigungsoperationen aufgeweitet bzw. eingezogen, wodurch Großdurchmesser 7 bzw. 8 mit relativ niedrigen Wandstärken entstehen, die jedoch auch noch schweißbar sind. Da die niedrige Wandstärke am Großdurchmesser 7 bzw. 8 liegt, sind die Rohrtrichter 2 bzw. 3 wesentlich leichter als die Trichter 22 bzw. 23, bei denen die niedrige Wandstärke am Kleindurchmesser 29 bzw. 30 liegt.

Weiterhin vermeiden die Rohrtrichter 2 bzw. 3 die Anbindungsprobleme an den Blechmantel 1 durch eine neue Anbindungsgeometrie. Bei dieser Anbindung wird der Blechmantel 1 an seinen Enden 11 bzw. 12 unter einen Winkel von ca. 30° zur Horizontalen (Längsachse) geneigt, so daß Anbindungsschrägen entstehen. Auf diesen Anbindungsschrägen 11 bzw. 12 werden Durchmessertoleranzen des gewickelten Blechmantels 1 gegenüber den Großdurchmessem 7 bzw. 8 der Rohrtrichter 2 bzw. 3 kompensiert. Hierdurch können die Großdurchmesser 7 bzw. 8 achsparallel an die Anbindungsschrägen 11 bzw. 12 angeschweißt werden. Gleichzeitig verdecken die Anbindungsschrägen 11 bzw. 12 die Blähmatte 5, so daß diese durch den pulsierenden Abgasstrom nicht ausgewaschen werden kann. Andererseits erfolgt jedoch keine Überdeckung der Kanäle 13 des Katalysatorkernes 4, so daß dessen wirksamer Querschnitt vollständig genutzt werden kann.

In Figur 3 ist ersichtlich, daß bei den Ausführungsformen gemäß Figur 1 bzw. Figur 2 im Querschnitt kein Unterschied besteht. Beidemal liegt ein gewickelter Blechmantel 1 bzw. 21 vor, der bei 14 überlappend zu einem Rohrteil verschweißt ist. Innerhalb des Blechmantels 1/21 ist der Katalysatorkern (Monolith) 4/24 angeordnet, der über eine Matte 5/25 sich gegen den Blechmantel 1/21 abstützt. Für das gesamte Mittelteil besteht bevorzugt nur der Unterschied der Anbindungsschrägen 11 bzw. 12, wenn diese in den Blechmantel 1 eingeformt sind.

Ferner ist den Figuren zu entnehmen, daß erfindungsgemäß, ebenso wie beim Stand der Technik, die Trichter 2 bzw. 3 unsymmetrisch ausgeführt werden können. Hierzu wird das rohrförmige Rohteil vorzugsweise zuerst an einem Ende in einer Matrize eingezogen und dann, zur Herstellung des Großdurchmessers, unsymmetrisch zur Längsachse des Kleindurchmessers aufgeweitet.

## Patentansprüche

1. Katalysatorgehäuse, insbesondere für Abgasanlagen von Verbrennungskraftmaschinen, insbesondere in Kraftfahrzeugen, das aus metallischen Teilen zusammengesetzt oder zusammensetzbar ist, von denen zumindest ein Teil ein seperates rohrartiges Mittelteil (1) ist, welches einen Katalysatorkern (4) aufnimmt und zumindest ein Teil ein von Abgas durchströmbarer Trichter (2, 3) ist, der mit seinem Großdurchmesser (7, 8) mit dem Mittelteil (1) verbunden oder verbindbar ist und der mit seinem Kleindurchmesser (9, 9') mit einem ein Fluid zu- oder abführenden Teil, insbesondere einer Rohrleitung, verbindbar oder verbunden ist, **dadurch gekennzeichnet, dass** der Großdurchmesser (7, 8) durch Dehnen und der Kleindurchmesser (9, 9') durch Einziehen des Trichtermaterials hergestellt ist und der Trichter (2, 3) an seinem Grossdurchmesser (7, 8) höchstens 90% der Materialdicke seines Kleindurchmessers (9, 9') aufweist.

2. Katalysatorgehäuse nach Anspruch 1, **dadurch gekennzeichnet, dass** der Großdurchmessers (7; 8) mit seiner Stirnseite direkt auf einer Anbindungsschräge (11; 12) des Mittelteils (1) verbunden, insbesondere verlötet oder verschweißt ist und/oder das Mittelteil (1) mit einer seiner; Stirnseiten direkt auf einer Anbindungsschräge des Großdurchmessers (7; 8) verbunden, insbesondere verlötet oder verschweißt ist.

3. Katalysatorgehäuse nach Anspruch 1 oder 2, **dadurch gekennzeichnet, dass** der Großdurchmesser eine Materialdicke von höchstens 80 % der Materialdicke des Kleindurchmessers hat und/oder und mindestens 40 % der Materialdicke seines Kleindurchmessers (9, 9') aufweist.

4. Katalysatorgehäuse nach einem der vorhergehenden Ansprüche, **dadurch gekennzeichnet, dass** der Großdurchmesser durch Aufweiten hergestellt ist.

5. Katalysatorgehäuse nach einem der vorhergehenden Ansprüche, **dadurch gekennzeichnet, dass** der Trichter aus einem Rohrstück hergestellt ist.

6. Katalysatorgehäuse nach einem der vorhergehenden Ansprüche, **dadurch gekennzeichnet, dass** der Trichter (2, 3) aus einem Rohrstück durch Aufweiten des einen Endes und Einziehen des anderen Endes gebildet ist.

7. Katalysatorgehäuse nach Anspruch 6. **dadurch gekennzeichnet, dass** das Einziehen in einer Matrize erfolgt ist.

8. Katalysatorgehäuse nach Anspruch 6 oder 7, **dadurch gekennzeichnet, dass** der Trichter (2, 3) in zwei nacheinander erfolgenden Fertigungsoperationen aufgeweitet bzw. eingezogen ist.

9. Katalysatorgehäuse nach einem der Ansprüche 2 bis 8, **dadurch gekennzeichnet, dass** die Anbindungsschräge in einem Winkel zwischen 10° bis 70°, insbesondere 20° bis 50° zur Längsachse des Katalysatorkems steht und nach innen oder aussen gerichtet ist.

10. Katalysatorgehäuse nach einem der vorhergehenden Ansprüche, **dadurch gekennzeichnet, dass** in dem Mittelteil (1) ein oder mehrere keramische oder metallische Katalysatorkerne (4) (Monolithen) angeordnet sind.

11. Katalysatorgehäuse nach einem der vorhergehenden Ansprüche, **dadurch gekennzeichnet, dass** das Mittelteil (1) gewickelt ist, insbesondere aus einem Blechstreifen.

12. Katalysatorgehäuse nach Anspruch 10 oder 11, **dadurch gekennzeichnet, dass** das Mittelteil (1) um den oder die Katalysatorkerne (4) gewickelt ist.

13. Katalysatorgehäuse nach einem der vorhergehenden Ansprüche, **dadurch gekennzeichnet, dass** Trichter (2, 3) beidenends des Mittelteils (1) angeordnet sind.

## Claims

1. catalytic converter housing, especially for exhaust systems of internal combustion engines, especially in motor vehicles, which is made up or can be made up of metallic parts, at least one part of which is a separate tubular central part (1), which accommodates a converter core (4), and at least one part is a funnel (2, 3) through which exhaust gas can flow, which is connected or can be connected by its large diameter (7, 8) to the central part (1) and which can be connected or is connected by its small diameter (9, 9') to a part feeding in or leading away a fluid, especially a pipe, **characterized in that** the large diameter (7, 8) is produced by stretching and the small diameter (9, 9') is produced by drawing in the funnel material and the funnel (2, 3) has at its large diameter (7, 8) a thickness of material which is at most 90% of the thickness of material at its small diameter (9, 9').

2. Catalytic converter housing according to Claim 1, **characterized in that** the large diameter (7; 8) is connected, especially soldered or welded, by its end directly to a connection bevel (11; 12) of the central part (1) and/or the central part (1) is connected, especially soldered or welded, by one of its ends directly to a connection bevel of the large diameter (7, 8).

3. Catalytic converter housing according to Claim 1 or 2, **characterized in that** the thickness of the material at the large diameter is at most 80% of the thickness of the material at the small diameter and/or is at least 40% of the thickness of the material at its small diameter (9, 9').

4. Catalytic converter housing according to one of the preceding claims, **characterized in that** the large diameter is produced by expansion.

5. Catalytic converter housing according to one of the preceding claims, **characterized in that** the funnel is produced from a piece of tube.

6. Catalytic converter housing according to one of the preceding claims, **characterized in that** the funnel (2, 3) is formed from a piece of tube by expanding one end and drawing in the other end.

7. Catalytic converter housing according to Claim 6, **characterized in that** drawing in is performed in a die.

8. Catalytic converter housing according to Claim 6 or 7, **characterized in that** the funnel (2, 3) is expanded and drawn in, respectively, in two successive production operations.

9. Catalytic converter housing according to one of Claims 2 to 8, **characterized in that** the connection bevel is at an angle of between 10° and 70°, in particular 20° to 50°, to the longitudinal axis of the converter core and is directed inwards or outwards.

10. Catalytic converter housing according to one of the preceding claims, **characterized in that** one or more ceramic or metallic converter cores (4) (monoliths) are arranged in the central part (1).

11. Catalytic converter housing according to one of the preceding claims, **characterized in that** the central part (1) is wound, in particular wound from a sheet-metal strip.

12. Catalytic converter housing according to Claim 10 or 11, **characterized in that** the central part (1) is wound around the converter cores (4).

13. Catalytic converter housing according to one of the preceding claims, **characterized in that** funnels (2, 3) are arranged at both ends of the central part (1).

## Revendications

1. Boîtier de catalyseur, en particulier pour des systèmes de gaz d'échappement de moteurs à combustion interne, notamment dans des véhicules automobiles, qui est ou peut être composé de parties métalliques, dont au moins une partie est une partie centrale tubulaire séparée (1) qui contient un noyau de catalyseur (4) et au moins une partie est un entonnoir (2, 3) pouvant être traversé par les gaz d'échappement, qui est ou peut être raccordé à la partie centrale (1) par son grand diamètre (7, 8) et qui est ou peut être raccordé par son petit diamètre (9, 9') à une partie d'arrivée ou d'évacuation de fluide, en particulier une conduite tubulaire, **caractérisé en ce que** le grand diamètre (7, 8) est fabriqué par dilatation et le petit diamètre (9, 9') est fabriqué par rétrécissement du matériau de l'entonnoir et l'entonnoir (2, 3) présente à son grand diamètre (7, 8) au maximum 90 % de l'épaisseur de matière de son petit diamètre (9, 9').

2. Boîtier de catalyseur selon la revendication 1, **caractérisé en ce que** le grand diamètre (7, 8) est assemblé, en particulier brasé ou soudé, par son côté frontal directement sur une rampe de jonction (11; 12) de la partie centrale (1) et/ou la partie centrale (1) est assemblée, en particulier brasée ou soudée, par un de ses côtés frontaux directement sur une rampe de jonction du grand diamètre (7, 8).

3. Boîtier de catalyseur selon la revendication 1 ou 2, **caractérisé en ce que** le grand diamètre présente une épaisseur de matière valant au maximum 80 % de l'épaisseur de matière du petit diamètre et/ou présente au moins 40 % de l'épaisseur de matière de son petit diamètre (9, 9').

4. Boîtier de catalyseur selon l'une quelconque des revendications précédentes, **caractérisé en ce que** le grand diamètre est fabriqué par évasement.

5. Boîtier de catalyseur selon l'une quelconque des revendications précédentes, **caractérisé en ce que** l'entonnoir est fabriqué à partir d'une pièce tubulaire.

6. Boîtier de catalyseur selon l'une quelconque des revendications précédentes, **caractérisé en ce que** l'entonnoir (2, 3) est formé à partir d'une pièce tubulaire par évasement d'une première extrémité et par rétrécissement de l'autre extrémité.

7. Boîtier de catalyseur selon la revendication 6, **caractérisé en ce que** le rétrécissement est effectué dans une matrice.

8. Boîtier de catalyseur selon la revendication 6 ou 7, **caractérisé en ce que** l'entonnoir (2, 3) est évasé ou rétréci en deux opérations de fabrication effectuées l'une après l'autre.

9. Boîtier de catalyseur selon l'une quelconque des revendications 2 à 8, **caractérisé en ce que** la rampe de jonction est inclinée d'un angle compris entre 10° et 70°, en particulier entre 20° et 50°, par rapport à l'axe longitudinal du noyau de catalyseur et est orientée vers l'intérieur ou vers l'extérieur.

10. Boîtier de catalyseur selon l'une quelconque des revendications précédentes, **caractérisé en ce qu'**un ou plusieurs noyaux de catalyseur céramiques ou métalliques (4) (monolithes) sont disposés dans la partie centrale (1).

11. Boîtier de catalyseur selon l'une quelconque des revendications précédentes, **caractérisé en ce que** la partie centrale (1) est enroulée, en particulier à partir d'une bande de tôle.

12. Boîtier de catalyseur selon la revendication 10 ou 11, **caractérisé en ce que** la partie centrale (1) est enroulée autour du ou des noyaux de catalyseur (4).

13. Boîtier de catalyseur selon l'une quelconque des revendications précédentes, **caractérisé en ce que** des entonnoirs (2, 3) sont disposés aux deux extrémités de la partie centrale (1).
